# EUROPÄISCHE PATENTSCHRIFT

(11) **EP 0 693 665 B1**
(45) Veröffentlichungstag und Bekanntmachung des Hinweises auf die Patenterteilung: **27.05.1998**
(21) Anmeldenummer: 95110372.0
(22) Anmeldetag: 04.07.1995
(51) Int. Cl.: F28D 1/04, F28F 9/00

(54) **Anordnung zur Verbindung von zwei oder mehr Wärmetauschern**
Arrangement for connecting two or several heat exchangers
Système pour connecter deux ou plusieurs échangeurs de chaleur

(30) Priorität: 18.07.1994 DE 4425350
(43) Veröffentlichungstag der Anmeldung: 24.01.1996
(73) Patentinhaber: Behr GmbH & Co., 70469 Stuttgart (DE)
(72) Erfinder: Heine, Reinhard, D-71686 Remseck (DE); Wäsch, Artur, Dipl.-Ing. (FH), D-71723 Grossbottwar (DE); Hoffrogge, Uwe, Dipl.-Ing., D-70839 Gerlingen (DE)
(74) Vertreter: Wilhelm & Dauster Patentanwälte European Patent Attorneys

(56) Entgegenhaltungen:
- EP-A- 0 401 571
- DE-U- 9 319 025
- US-A- 3 297 080

## Beschreibung

Die Erfindung betrifft eine Anordnung zur Verbindung von zwei oder mehr Wärmetauschern untereinander, die jeweils mit Sammelkästen, insbesondere aus Kunststoff und mit zwischen diesen verlaufenden Strömungswegen mit Wärmetauschflächen für ein Wärmetauschmedium versehen sind.

Es ist in der Praxis, insbesondere im Fahrzeugbau, oftmals notwendig, mehrere Wärmetauscher zusammenzubauen, um beispielsweise bei einem Nutzfahrzeug einen Ladeluftkühler mit dem Kühler für das Motorkühlmittel zu verbinden. Die Montage solcher Wärmetauscher kann sich dann als sehr aufwendig erweisen, wenn beispielsweise bei beengten Platzverhältnissen in den Motorräumen von Kraftfahrzeugen der eine Kühler an dem bereits im Fahrzeug befindlichen Kühler angebracht werden soll.

Da die Verbindungen der beiden Kühler so gestaltet sein sollen, daß sie die unterschiedliche Wärmedehnung der beiden Kühler ausgleichen und auch noch Fertigungstoleranzen aufnehmen sollen, hat man bisher spezielle Halterungen und Schraubverbindungen vorgesehen, damit auch die durch die Beschleunigung der Massen beim Fahrzeugbetrieb auftretenden Kräfte einwandfrei aufgenommen werden können. Der Montagevorgang mit solchen Schraubverbindungen ist aufwendig.

Der Erfindung liegt die Aufgabe zugrunde, eine Anordnung der eingangs genannten Art zu schaffen, mit der zwei, oder auch mehrere Wärmetauscher in einfacher Weise fest miteinander verbunden werden können, ohne daß Probleme durch unterschiedliche Wärmedehnungen der beiden Wärmetauscher oder durch toleranzbedingte Maßabweichungen auftreten können.

Diese Aufgabe wird nach der Erfindung dadurch gelöst, daß zur Verbindung der Wärmetauscher einem der Sammelkästen eines Wärmetauschers im Abstand zueinander und etwa senkrecht von seiner Längsrichtung abstehende Zapfen zugeordnet werden, die in entsprechende Öffnungen in bügelartigen Gegenlagern am zugeordneten Sammelkasten des anderen Wärmetauschers einführbar und durch Verschwenken um eine Gegenlagerfläche in einer bestimmten Endlage positionierbar sind, und ferner dadurch, daß den anderen beiden Sammelkästen Arretiereinrichtungen, insbesondere Schnapphaken, zur Sicherung der Endlage der Zapfen und der beiden Wärmetauscher zugeordnet sind. Durch diese Ausgestaltung werden aufwendige Verbindungselemente wie Schrauben, Halterungen o.dgl. überflüssig. Der eine Wärmetauscher kann am anderen durch Einführen seiner Zapfen vorpositioniert und dann durch das Einklappen gegen den anderen Wärmetauscher in seine Endlage gebracht und dort verriegelt werden.

Aus der EP 0 346 602 B1 ist es zwar für die Befestigung von Seitenteilen eines Kühlers für Fahrzeugmotoren schon bekannt, in Aussparungen der Seitenteile Zapfen eingreifen zu lassen, die an den Sammelkästen befestigt sind und in der Art von Scharnieren wirken, um zur Montage ein Anklappen der Seitenteile an die Sammelkästen zu ermöglichen. Bei der Anordnung von Seitenteilen spielt die gegenseitige Ausrichtung von zwei Wärmetauschern, die auch unterschiedlichen Wärmedehnungen unterliegen können, keine Rolle. Die eingeschwenkte Lage der Seitenteile wird dort auch durch Keile gesichert, die gesondert einzuschieben sind. Mit der Verbindung von zwei oder mehr Wärmetauschern hat die dort gezeigte Einrichtung nichts gemeinsam.

In Weiterbildung des Erfindungsgedankens können als Arretiereinrichtung zwei um jeweils eine Achse elastisch schwenkbare Schnapplaschen vorgesehen sein, die jeweils etwa dem Endbereich eines Sammelkastens zugeordnet sind und mit ihren Schwenkachsen senkrecht zueinander ausgerichtet sind. In Weiterbildung der Erfindung können die Querschnitte mindestens eines der Zapfen und der ihm zugeordneten Öffnung des Gegenlagers in der Längsrichtung der Sammelkästen aneinander angepaßt sein, so daß nach dem Einführen der Zapfen in die zugeordneten Öffnungen und beim Verschwenken auch eine exakte Ausrichtung der beiden Wasserkästen in Richtung der Längsachse ihrer Sammelkästen erfolgen kann. Dies kann noch dadurch gefördert werden, daß einer der beiden Zapfen einen rechtekkigen, der andere dagegen einen Querschnitt eines Viereckes mit zwei parallel zueinander ausgerichteten Seitenwänden hat, bei dem mindestens eine weitere Seitenwand schräg zu der ihr gegenüberliegenden Seitenwand verläuft und in ihrer Neigung der Neigung der mit ihr beim Positionieren des Wärmetauschers zusammenwirkenden Wand des Gegenlagers entspricht. Durch diese Ausgestaltung erhält einer der Zapfen zumindest auf einer Seite eine keilartige Ausbildung, die dazu führt, daß eine Ausrichtung in einer Richtung während des Schwenkvorganges eintritt, ohne daß besondere Maßnahmen für eine solche Ausrichtung zu treffen sind. Da die Abschrägung nur in einer Richtung und an einer Seitenwand erfolgt, bleibt es für die Zapfen dennoch möglich, sich senkrecht zu den Längsachsen der Sammelkästen zu verschieben, wenn Wärmedehnungen auftreten sollten.

In Weiterbildung der Erfindung kann eine der Schnapplaschen horizontal und die andere vertikal ausgerichtet sein, wobei dann jeder Schnapplasche eine Anlagefläche für einen Anschlag eines Wärmetauschers und eine Gegenfläche als Einrastkante sowie eine federnde Rippe zugeordnet ist, die so der Einrastkante zugeordnet wird, daß ihr freies Ende in der Bewegungsbahn des mit den Rasthaken versehenen Endes der Schnapplasche liegt und bei eingerasteter Schnapplasche gegen die von den Rasthaken abgewandte Seite des Endes der Schnapplaschen drückt. Diese Ausgestaltung gewährleistet zum einen, wegen der senkrechten Anordnung der Schnapplaschen zueinander, daß auch eine fertigungsbedingte Parallelogrammform, d.h. eine von einem exakten Rechteck abweichende Form der Wärmetauscher, die in der Praxis tatsächlich herstellungsbedingt auftreten kann, ausgeglichen werden kann. Die vertikale Schnapplasche wird nahe einer Festlagerstelle angeordnet, und siekann auch bei Winkelabweichungen des Bodens ihre Funktion voll erfüllen.

Da im Bereich der horizontal angeordneten Schnapplasche auch mit einer Schräglage des Bodens gerechnet werden muß, ist es vorteilhaft, wenn die Auflagefläche der horizontal ausgerichteten Schnapplasche etwas elastisch ausgebildet ist.

In der Zeichnung ist ein Ausführungsbeispiel einer erfindungsgemäßen Anordnung dargestellt, die im folgenden erläutert wird. Es zeigen:
- Fig. 1: die schematische Darstellung einer Frontansicht einer erfindungsgemäßen Anordnung zur Verbindung eines Ladeluftkühlers und eines Kühlmittelkühlers,
- Fig. 2: die Seitenansicht der Anordnung der Figur 1 in Richtung des Pfeiles II der Figur 1,
- Fig. 3: die Draufsicht auf die Anordnung der Figur 1 in Richtung des Pfeiles III der Figur 1 gesehen,
- Fig. 4: die Seitenansicht der Anordnung der Figur 1 in Richtung des Pfeiles IV gesehen,
- Fig. 5: die Darstellung des Teilschnittes durch die linken Sammelkästen der Figur 1 in Richtung der Schnittlinie V-V,
- Fig. 6: die vergrößerte Detaildarstellung des Schnittes nach der Linie VI-VI in Figur 1,
- Fig. 7: die vergrößerte Detaildarstellung der Einzelheit VII in Figur 3,
- Fig. 8: die schematische Darstellung des Schnittes VIII-VIII durch die Zapfenverbindung der Figur 6,
- Fig. 9: die schematische Darstellung des Schnittes nach der Linie IX-IX in Figur 7,
- Fig. 10 und 10a: die vergrößerte Darstellung der in der Figur 1 links oben gezeigten Schnapplaschenverbindung im nicht montierten, Figur 10a die Schnapplaschenverbindung der Figur 10 während des Verbindungsvorganges,
- Fig. 11: die vergrößerte Darstellung des Detail XI in Fig. 2 mit der unteren Schnapplaschenverbindung der Anordnung der Fig. 1 im Verriegelungszustand,
- Fig. 11a: die Schnapplaschenverbindung der Figur 11 während eines ersten Schrittes zur Aufhebung der Schnapparretierung,
- Fig. 11b: eine Darstellung ähnlich Fig. 11a, jedoch in einer weiteren Lösephase,
- Fig. 11c: die auf die Phase der Fig. 11b folgende Demontagephase, in der der Haken der Schnapplasche von seiner Gegenfläche frei wird, und
- Fig. 11d: die Schnapplaschenanordnung der Fig. 11, jedoch im gelösten Zustand.

In den Figuren 1 bis 3 ist eine Anordnung bestehend aus einem Ladeluftkühler (1) und einem Kühlmittelkühler (2) gezeigt, die beide fest miteinander verbunden sind. Sowohl der Ladeluftkühler (1) als auch der Kühlmittelkühler, der zur Kühlung des Motorkühlmittels einer nicht gezeigten Verbrennungskraftmaschine für ein Fahrzeug dient, sind jeweils mit Sammelkästen (3, 4) bzw. (5, 6) versehen, zwischen denen in nicht näher dargestellter, weil bekannter Weise sogenannte Rippenrohrblöcke (7 bzw. 8) verlaufen, die als Wärmetauschflächen für das jeweils zwischen den Sammelkästen (3, 4) einerseits und (5, 6) andererseits strömende Wärmetauschmedium dienen. Der Kühlmittelkühler (2) ist bei dem gezeigten Beispiel dadurch an dem Ladeluftkühler (1) befestigt, daß zwei etwa senkrecht zu der Längsrichtung des Sammelkastens (5) des Kühlmittelkühlers (2) vom Sammelkasten (5) aus abstehende Zapfen (9 und 10) in entsprechende Öffnungen in bügelartig ausgebildeten Gegenlagern (11 und 12) eingreifen, die jeweils auf der zum Kühlmittelkühler (2) hinweisenden Seite der Sammelkästen (3) angebracht sind. Die Zapfen (9 bzw. 10) liegen dabei sowohl an dem Gegenlager (11 bzw. 12) als auch an Anschlagflächen (13 und 14) an, die ebenfalls an dem Sammelkasten (3) angebracht sind.

Wie aus den vergrößerten Darstellungen der Figuren 6 und 7 hervorgeht, liegt dabei der Zapfen (9) des Sammelkastens (5) mit seiner vom Sammelkasten (3) wegweisenden Seite an der Innenfläche des bügelartigen Gegenlagers (11) und mit einer dem Sammelkasten (3) zugewandten Seite an der Anschlagfläche (13) an, wenn er, so wie dies in den Figuren 6, 7 oder 3 gezeigt ist, sich in seiner Befestigungslage befindet.

Aus den Figuren 6 und 7 wird auch deutlich, daß die Anschlagflächen (13 bzw. 14) jeweils versetzt zu den Gegenlagerflächen (11a bzw. 12a) der bügelartigen Gegenlager (11 bzw. 12) angeordnet sind. Diese versetzte Anordnung ermöglicht es, bei der Montage die Zapfen (9 und 10) gegenüber der Darstellung der Figuren 6 und 7 jeweils im Gegenuhrzeigersinn um einen bestimmten Winkel verschwenkt in die in ihren Abmessungen größer als der Querschnitt der Zapfen (9 und 10) ausgebildeten Öffnungen zwischen den Anschlagflächen (13, 14) und der jeweils linken Kante der Gegenlagerflächen (11a und 12a) einzuschieben, ehe zum Zweck der Montage ein Schwenkvorgang im Uhrzeigersinn erfolgt. Der Kühlmittelkühler (2) wird daher dadurch mit dem beispielsweise schon fest im Motorraum eines Fahrzeuges angeordneten Ladeluftkühler (1) verbunden, daß er leicht schräg zum Ladeluftkühler (1) gestellt wird, etwa so, daß die in den Figuren 6 und 7 jeweils angedeuteten Längsachsen (15, 16) jeweils die Position (15' bzw. 16') einnehmen. Der Kühlmittelkühler (2) wird dann im Uhrzeigersinn verschwenkt, bis die in den Figuren 6 und 7 bzw. 3 dargestellte Montagelage erreicht ist. Die Zapfen (9 und 10) werden dann durch ihre beidseitige Anlage fest und sicher gehalten.

Aus den Figuren 8 und 9 geht außerdem hervor, daß der obere Zapfen (9) mit seitlichem Spiel innerhalb seines bügelartigen Gegenlagers (11) geführt ist. Der Zapfen (9) bildet daher mit dem Gegenlager (11) eine Art Loslager, die es ermöglicht, daß Längenänderungen der Wärmetauscher in Richtung ihrer Sammelkästen aufgenommen werden können. Längenänderungen in Richtung der Rohre der nicht näher dargestellten Krippenrohrblökke, d.h. Längenänderungen quer zu den Sammelkästen (3 bzw. 5) können durch die Längsverschiebbarkeit der Zapfen (9 bzw. 10) in ihrer Lage zwischen den Anschlagflächen (13 bzw. 14) und den Gegenlagerflächen (11a bzw. 12a) aufgenommen werden.

Um aber eine eindeutige Zuordnung der Montagelage des Kühlmittelkühlers (2) zum Ladeluftkühler (1) zu erhalten, ist der Zapfen (10), wie Figur 8 zeigt, mit einem Querschnitt in der Form eines Viereckes mit zwei parallel zueinander verlaufenden Seitenwänden (10a) und einer senkrecht dazu stehenden Seitenwand (10b) ausgestattet. Die vierte Seitenwand (10c) ist schräg gegenüber der Seitenwand (10b) geneigt und ihr ist eine entsprechend schräg geneigte Innenwand (12b) des bügelartigen Widerlagers (12) zugeordnet. Bei der Verschwenkung des Kühlmittelkühlers (2) im Uhrzeigersinn zum Zweck der Befestigung, wird daher der Zapfen (10) in der Darstellung der Figur 8 von unten nach oben keilförmig in die an seine Querschnittsform angepaßte Ausnehmung innerhalb des Gegenlagers (12) hereingedrückt. Der Zapfen (10) bildet daher mit seinem Gegenlager (12) ein Festlager, das zu einer sicheren Verankerung der beiden Wärmetauscher aneinander führt. Natürlich wäre es auch möglich, die entsprechende Keilwirkung zu erzielen, wenn beide Seitenwände (10c und 10b) schräg zu den parallelen Seitenwänden (10a) angeordnet und die zugeordneten Innenwände (12b) des Widerlagers (12) beide der Neigung dieser Seitenwände angepaßt werden.

Die Sicherung der durch die Schwenkbewegung im Uhrzeigersinn erreichten Montagelage wird beim Ausführungsbeispiel jeweils durch Schnapplaschen (17 und 18) erreicht, deren Ausgestaltung im einzelnen aus den Figuren 10 und 11 hervorgeht, wie auch noch beschrieben werden wird. Den Sammelkästen (4 und 6) ist aber außer diesen Schnapplaschen (17 und 18) noch ein weiterer Kraftaufnahmepunkt zugeordnet, der eine formschlüssige Lagesicherung bewirken soll. Zu diesem Zweck ist dem Sammelkasten (6) des Kühlmittelkühlers (2) ein nach einer Seite abstehender Hohlzapfen (19) zugeordnet, der passend in einen Hohlzapfen (20) hereingesteckt ist, der vom Sammelkasten (4) absteht.

Die Figuren 10 und 10a zeigen zunächst, daß dem Sammelkasten (6) des Kühlmittelkühlers (2) an der in der Figur 1 links oben gezeigten Stelle eine Schnapplaschenanordnung (17) zugeordnet ist, die aus einer elastisch an einem Teil des Sammelkastens (4) des Ladeluftkühlers (1) angebrachten Schnapplasche (21) mit einem Haken (22) an ihrem Ende und aus einer dieser Schnapplasche (21) bzw. ihrem Haken (22) zugeordneten Rastkante (23) besteht, der beim Ausführungsbeispiel eine Anlagefläche (24) zum Zusammenwirken mit einer Gegenfläche (25) am Sammelkasten (4) zugeordnet ist. Am Sammelkasten (6) ist ferner ein federnder Sicherungssteg (26) angeordnet, dessen Aufgabe im montierten Zustand darin besteht, die Schnapplasche (21) in der erreichten Endstellung zu sichern. Dies geht besser aus Figur 10a hervor, wo die letzte Phase des Montagevorganges gezeigt ist. Bei der Verschwenkung des Kühlmittelkühlers (2) im Uhrzeigersinn stößt das freie Ende der Schnapplasche (21) mit dem Rasthaken (22) gegen den Sicherungssteg (26) und drückt diesen zunächst in die Lage (26'), bis durch weiteres Andrücken des Kühlmittelkühlers (2) in Richtung des Pfeiles (27) nach einer gewissen elastischen Verformung der Anlagefläche (24) der Rasthaken (22) hinter seine Rastkante (23) einrastet. Ist dies geschehen, dann wird der Sicherungssteg frei und bewegt sich aufgrund seiner Elastizität wieder in die Lage (26) zurück. Er drückt dann mit seinem freien Ende von außen gegen den Rasthaken (22) und verhindert ein unbeabsichtigtes Lösen dieses Hakens aus der Montagestellung.

Es darf bei dieser Gelegenheit erwähnt werden, daß die Sammelkästen (3, 4 5 und 6) von Ladeluftkühler und Kühlmittelkühler (2) aus Kunststoff hergestellt sind und daß auch allebis jetzt beschriebenen Teile, also auch Schnapplasche (21) oder Zapfen (9 und 10) aus Kunststoff bestehen. Die Ausgestaltung der Anlagefläche (24) als ein Schenkel an einer im übrigen U-förmigen Rippe (28) gewährleistet daher die für die Montage erforderliche Elastizität. Sie bringt auch noch den Vorteil mit sich, daß gewisse Herstellungstoleranzen ausgeglichen werden können, weil die beiden Wärmetauscher in jedem Fall soweit aneinander gedrückt werden können, daß die Schnapplasche (21) einrastet.

Die Schnapplaschenanordnung (17) ist, wie beschrieben, vertikal angeordnet. Die Schnapplaschenanordnung (18) dagegen horizontal. Diese Ausgestaltung ermöglicht es auch, die beiden Wärmetauscher zusammenzufügen, auch wenn ihre Außenform fertigungsbedingt nicht exakt rechteckig ist, sondern, was üblich ist, eine gewisse Parallelogrammform aufweist. Diese horizontale Rastanordnung besteht ebenfalls aus einer Schnapplasche (29) mit einem Haken (30), die am Sammelkasten (6) des Kühlmittelkühlers (2) angebracht ist und aus einer Rastkante (31) und einer Anlagefläche (32), die dem Sammelkasten (4) des Ladeluftkühlers (1) zugeordnet sind. Mit der Anlagefläche (32) wiederum wirkt eine Gegenfläche (33) des Sammelkastens (6) zusammen, die an einem winkelförmigen Ansatz (34) angebracht ist, von dem aus auch die Schnapplasche (29) abragt.

Gemäß Fig. 11 ist der Schnapplasche (29) ein Sicherungssteg (35) zugeordnet, der eine Anlagekante zum Absichern der Rastlage der Schnapplasche (29) aufweist, aber zusätzlich auch noch einen Betätigungssteg (36), dessen Funktion anhand der Figuren 11a bis 11c erläutert werden wird. Diesem Betätigungssteg (36) zugeordnet ist eine von diesem abstehende Rippe (37) mit einer Ausnehmung (38), in der bei eingerasteter Schnapplasche (29) der Kopf des Hakens (30) Platz hat.

Aus der Figur 11a wird zunächst erkennbar, daß man zur Demontage an der schlecht zugängigen Stelle der Schnapplasche (18) an der Unterseite der beiden Wärmetauscher ein Werkzeug (39), etwa in der Form Schraubendrehers vorsieht, der von der Seite in den Raum zwischen dem Haken (30) und einer nach obenstehenden Rippe (40) der Abstützung (32) eingeführt werden kann. Nach Figur 11b kann durch das weitere Einführen dieses Werkzeuges die Wand (37) unten erfaßt und gemäß Figur 11c nach oben gedrückt werden, so daß die Ausnehmung (38) und ihre Sicherungskante des Sicherungssteges (35) so weit nach oben abgehoben wird, daß der Haken der Schnapplasche (29) von seiner Rastkante (31) frei wird und sich der Kühlmittelkühler (2) vom Ladeluftkühler (1) abschwenken läßt und zwar nunmehr im Gegenuhrzeigersinn so lange, bis auch die Zapfen (9 und 10) wieder die vorher anläßlich der Montage erwähnte Schrägstellung zu ihren Anlageflächen (11a und 13) einnehmen und sich auf diese Weise dann der Kühlmittelkühler vom Ladeluftkühler lösen läßt. Selbstverständlich wird es vor dem Demontagevorgang auch notwendig, die obere Schnapplasche (17) zu lösen, ehe die Kühler auseinandergenommen werden können.

Durch die Ausgestaltung nach der Erfindung wird es in sehr einfacher Weise ohne die Zuhilfenahme von Schraubwerkzeugen o.dgl. möglich, eine sichere und dauerhafte Verbindung zwischen zwei Wärmetauschern herzustellen. Natürlich wäre es auch denkbar, noch einen dritten Wärmetauscher, z.B. einen Ölkühler, in ähnlicher Art und Weise zusätzlich zu befestigen, wenn dafür eine Notwendigkeit besteht. Durch die Ausgestaltung der Zapfenlagerung (der Zapfen 9 und 10) einerseits und der Anordnung der Schnapplaschen (die senkrecht aufeinanderstehen) andererseits, wird neben der einfachen Handhabung auch die Sicherheit für eine exakte Ausrichtung der aneinander befestigten Wärmetauscher gegeben. Die Möglichkeit, Herstellungstoleranzen auszugleichen, besteht ebenfalls und die Möglichkeit, daß die neue Verbindung Wärmedehnungen aufnimmt. Die erfindungsgemäße Ausgestaltung eignet sich besonders für Wärmetauscher mit Sammelkästen aus Kunststoff, weil sich dann die vorher erwähnten Teile in einfacher Weise auch einstückig mit den Sammelkästen herstellen lassen.

## Patentansprüche

1. Anordnung von zwei oder mehr Wärmetauschern untereinander, die jeweils mit Sammelkästen (3, 4) bzw. (5, 6), insbesondere aus Kunststoff, und mit zwischen diesen verlaufenden Strömungswegen (Rippenrohrblöcke 7, 8) mit Wärmetauschflächen für ein Wärmetauschmedium versehen sind, dadurch gekennzeichnet, daß zur Verbindung der Wärmetauscher einem (5) der Sammelkästen eines Wärmetauschers (2) im Abstand zueinander und etwa senkrecht zu der Längsrichtung der Sammelkästen abstehende Zapfen (9, 10) zugeordnet sind, die in Öffnungen in bügelartigen Gegenlagern (11, 12) am zugeordneten Sammelkasten (3) des anderen Wärmetauschers (1) einführbar und durch Verschwenken um eine Gegenlagerfläche (11a, 12a) in einer bestimmten Endlage positionierbar sind, und daß den anderen beiden Sammelkästen (4, 6) Arretiereinrichtungen (17, 18), insbesondere Schnapphaken, zur Sicherung der Endlage der Zapfen und der beiden Wärmetauscher zugeordnet sind.

2. Anordnung nach Anspruch 1, dadurch gekennzeichnet, daß als Arretiereinrichtungen zwei um jeweils eine Achse elastisch schwenkbare Schnapplaschenanordnungen (17, 18) vorgesehen sind, die jeweils etwa dem Endbereich eines Sammelkastens zugeordnet sind und mit ihren Schwenkachsen senkrecht zueinander ausgerichtet sind.

3. Anordnung nach Anspruch 1, dadurch gekennzeichnet, daß die Querschnitte mindestens eines der Zapfen (10) und der ihm zugeordneten Öffnung des Gegenlagers (12) in der Längsrichtung der Sammelkästen aneinander angepaßt sind.

4. Anordnung nach Anspruch 1, dadurch gekennzeichnet, daß einer der beiden Zapfen (9) mit einem rechteckigen, der andere (10) dagegen mit einem Querschnitt eines Vierecks mit zwei parallel zueinander ausgerichteten Seitenwänden (10a) versehen ist, bei dem mindestens eine weitere Seitenwand (10c) schräg zu den parallelen Seitenwänden (10a) verläuft und in ihrer Neigung der Neigung der mit ihr beim Positionieren des Wärmetauschers (2) zusammenwirkenden Wand (12b) des Gegenlagers (12) entspricht.

5. Anordnung nach Anspruch 2, dadurch gekennzeichnet, daß eine Schnapplaschenanordnung (18) horizontal und die andere (17) vertikal ausgerichtet sind.

6. Anordnung nach Anspruch 5, dadurch gekennzeichnet, daß jede der Schnapplaschenanordnungen (17, 18) eine Schnapplasche (21 bzw. 29) aufweist, der eine Anlagefläche (24 bzw. 32) für einen Anschlag (25 bzw. 33) sowie eine Gegenfläche (23 bzw. 31) als Einrastkante und ein federnder Sicherungssteg (26 bzw. 35) zugeordnet ist, der so der Einrastkante (23 bzw. 31) zugeordnet ist, daß sein freies Ende in der Bewegungsbahn des mit dem Rasthaken (22 bzw. 30) versehenen Endes der Schnapplasche (21 bzw. 29) liegt und bei eingerasteter Schnapplasche gegen die von dem Rasthaken abgewandte Seite des Endes der Schnapplasche (21 bzw. 29) drückt.

7. Anordnung nach Anspruch 6, dadurch gekennzeichnet, daß die Anlagefläche (33) der horizontal ausgerichteten Schnapplaschenanordnung (18) etwas elastisch ausgebildet ist.

8. Anordnung nach Anspruch 1, dadurch gekennzeichnet, daß jeder Gegenlagerfläche (11a bzw. 12a) der Zapfen (9 bzw. 10) eine ihr gegenüberliegende Anschlagfläche (13 bzw. 14) zugeordnet ist, an der der Zapfen (9 bzw. 10) in seiner Endlage anliegt.

9. Anordnung nach Anspruch 8, dadurch gekennzeichnet, daß die Anschlagflächen (13 bzw. 14) versetzt gegenüber den Gegenlagerflächen (11a bzw. 12a) angeordnet sind.

10. Anordnung nach den Ansprüchen 1 und 2, dadurch gekennzeichnet, daß den mit den Schnapplaschenanordnungen (17, 18) ausgestatteten Sammelkästen (4 bzw. 6) mindestens eine zusätzliche Kraftaufnahmestelle in der Form eines in eine Ausnehmung (Hohlzapfen 20) eines Sammelkastens (4) eingreifenden und am anderen Sammelkasten (6) angeordneten Zapfens (19) zugeordnet ist.

## Claims

1. Arrangement for the attachment together of two or more heat exchangers, each of which is provided with collector boxes (3, 4) or (5, 6), in particular ones made of plastic, and with flow channels (finned-tube blocks 7, 8) extending between these with heat exchange surfaces for a heat exchange medium,
**characterized in that**
to attach the heat exchangers together, plugs (9, 10) some distance apart from one another are attached to one (5) of the collector boxes of a heat exchanger (2) and project approximately perpendicularly to the longitudinal direction of the collector boxes, the said plugs being introduced into openings in support brackets (11, 12) on the associated collector box (3) of the other heat exchanger (1) and being brought to a determined end position by tilting relative to an abutment surface (11a, 12a), and detent devices (17, 18), in particular snaphooks, are associated with the other two collector boxes (4, 6) to secure the end position of the plugs and the two heat exchangers.

2. Arrangement according to Claim 1,
**characterized in that**
as detent devices two snap-catch arrangements (17, 18) are provided, each being able to bend elastically about an axis and each being associated approximately with the end area of a collector box, with their bend axes directed perpendicularly to one another.

3. Arrangement according to Claim 1,
**characterized in that**
the cross-sections of at least one plug (10) and of the corresponding opening in the support (12) are adapted to one another in the longitudinal direction of the collector boxes.

4. Arrangement according to Claim 1,
**characterized in that**
one of the two plugs (9) has a rectangular cross-section, while the other (10), in contrast, has a quadrilateral cross-section with two mutually parallel side walls (10a), with at least one other side wall (10c) oblique to the parallel side walls (10a), whose inclination corresponds to the inclination of the wall (12b) of the support (12) that co-operates with it when the heat exchanger (2) is being positioned.

5. Arrangement according to Claim 2,
**characterized in that**
one snap-catch arrangement (18) is directed horizontally and the other (17) vertically.

6. Arrangement according to Claim 5,
**characterized in that**
each of the snap-catch arrangements (17, 18) comprises a snap-catch (21 and 29 respectively), which is associated with a contact surface (24 and 32) for an abutment (25 and 33) as well as an abutment surface (23 and 31) as its detent lip and a springy securing web (26 and 35), which is positioned relative to the detent lip (23 and 31) in such a way that its free end lies in the movement path of the end of the snap-catch (21 or 29) provided with a detent hook (22 or 30) and which, when the snap-catch is engaged, presses against the side of the end of the snap-catch (21 or 29) facing away from the detent hook.

7. Arrangement according to Claim 6,
**characterized in that**
the contact surface (33) of the horizontally directed snap-catch arrangement (18) can to some extent yield elastically.

8. Arrangement according to Claim 1,
**characterized in that**
each support surface (11a or 12a) of the plugs (9 or 10) is associated with an opposite contact surface (13 or 14) against which the plug (9 or 10) rests when in its end position.

9. Arrangement according to Claim 8,
**characterized in that**
the positions of the contact surfaces (13 and 14) are offset relative to the support surfaces (11a or 12a respectively).

10. Arrangement according to Claims 1 and 2,
**characterized in that**
associated with the collector boxes (4 and 6) fitted with the snap-catch arrangements (17, 18) there is at least one additional force take-up point in the form of a plug (19) which engages in a recess (socket 20) of one collector box (4) and is attached to the other collector box (6).

## Revendications

1. Dispositif pour assembler l'un à l'autre deux ou plus de deux échangeurs de chaleur qui sont munis chacun de caisses collectrices (3, 4) ou (5, 6) respectivement, en particulier en matière plastique, et de canaux d'écoulement (faisceaux de tubes à ailettes 7, 8) munis de surfaces d'échange de chaleur pour un milieu d'échange de chaleur, qui s'étendent entre ces caisses, caractérisé en ce que, pour assembler les échangeurs de chaleur, on associe à l'une (5) des caisses collectrices d'un échangeur de chaleur (2) des tenons (9, 10) disposés à un certain écartement l'un de l'autre, qui font saillie à peu près perpendiculairement à la direction longitudinale de l'échangeur, qui peuvent être engagés dans des ouvertures correspondantes de contre-appuis (11, 12) en forme d'étriers prévus sur la caisse collectrice (3) correspondante de l'autre échangeur de chaleur (1) et être positionnés dans une position définitive déterminée par pivotement autour d'une surface de contre-appui (11a, 12a) et, par ailleurs, en ce qu'aux deux autres caisses collectrices (4, 6), sont associés les dispositifs d'immobilisation (17, 18) , en particulier des crochets à encliquetage, pour le blocage de la position définitive des tenons et des deux échangeurs de chaleur.

2. Dispositif selon la revendication 1, caractérisé en ce qu'il est prévu, comme dispositifs d'immobilisation, deux dispositifs à languette d'encliquetage (17, 18), qui peuvent pivoter élastiquement chacun autour d'un axe, qui sont associés chacun à peu prés à la région d'extrémité d'une caisse collectrice et dont les axes de pivotement sont orientés perpendiculairement l'un à l'autre.

3. Dispositif selon la revendication 1, caractérisé en ce que les sections d'au moins un des tenons (10) et de l'ouverture du contre-appui (12) qui lui est associée sont adaptées l'une à l'autre dans la direction longitudinale des caisses collectrices.

4. Dispositif selon la revendication 1, caractérisé en ce que l'un des deux tenons (9) présente une section rectangulaire et l'autre (10) présente au contraire une section de la forme d'un quadrilatère possédant deux parois latérales (10a) orientées parallèlement l'une à l'autre et dans lequel au moins une autre paroi latérale (10c) s'étend obliquement aux parois latérales parallèles et correspond par son inclinaison à l'inclinaison de la paroi (12b) du contre-appui (12) qui coopère avec elle lors du positionnement de l'échangeur de chaleur (2).

5. Dispositif selon la revendication 2, caractérisé en ce qu'un dispositif à languette d'encliquetage (18) est orienté horizontalement et l'autre (17) est orienté verticalement.

6. Dispositif selon la revendication 5, caractérisé en ce que chacun des dispositifs à languette d'encliquetage (17, 18) présente une languette d'encliquetage (21 ou 29 respectivement), à laquelle sont associés une surface d'appui (24 ou 32 respectivement) pour une butée (25 ou 33 respectivement) ainsi qu'une contre-surface (23 ou 31 respectivement) servant de bord d'enclenchement, et une palette de blocage élastique (26 ou 35 respectivement) qui est associée au bord d'enclenchement (23 ou 31 respectivement) de telle manière que son extrémité libre se trouve sur la trajectoire de l'extrémité de la languette d'encliquetage (21 ou 29 respectivement) qui est munie du crochet d'enclenchement (22 ou 30 respectivement) et que, lorsque la languette d'encliquetage est enclenchée, elle exerce une pression contre la face de l'extrémité de la languette d'encliquetage (21 ou 29 respectivement) qui est à l'opposé du crochet d'enclenchement.

7. Dispositif selon la revendication 6, caractérisé en ce que la surface d'appui (33) du dispositif à languette d'encliquetage (18) orienté horizontalement est légèrement élastique.

8. Dispositif selon la revendication 1, caractérisé en ce que à chaque surface de contre-appui (11a ou 12a respectivement) des tenons (9 ou 10 respectivement), est associée une surface de butée (13 ou 14 respectivement) qui lui fait face, contre laquelle le tenon (9 ou 10 respectivement) est en appui dans sa position définitive.

9. Dispositif selon la revendication 8, caractérisé en ce que les surfaces de butée (13 ou 14 respectivement) sont disposées décalées par rapport aux surfaces de contre-appui (11a ou 12a respectivement).

10. Dispositif selon les revendications 1 et 2, caractérisé en ce qu'aux caisses collectrices (4 ou 6 respectivement) équipées des dispositifs à languette d'encliquetage (17, 18), est associée au moins une zone additionnelle d'absorption des forces formée d'un tenon (19) engagé dans un évidement (tenon creux 20) d'une caisse collectrice (4) et agencé sur l'autre caisse collectrice (6).
